# DEMANDE DE BREVET EUROPEEN

(11) **EP 1 253 371 A1**
(43) Date de publication de la demande: **30.10.2002**
(21) Numéro de dépôt: 02290448.6
(22) Date de dépôt: 25.02.2002
(51) Int. Cl.: F21S 8/00

(54) **Plot lumineux**

(30) Priorité: 23.04.2001 FR 0105420
(71) Demandeur: AMBIANCE LUMIERE Société Anonyme, 94140 Alfortville (FR)
(72) Inventeur: Millet, Martial, 94140 Créteil (FR)
(74) Mandataire: Vander-Heym, Serge

(57) **Abrégé**

Plot lumineux comportant un corps (1), ayant une bonne résistance mécanique et présentant des logements (2) renfermant des diodes (3) noyées dans une masse de résine (4), caractérisé en ce que la masse de résine ne recouvre pas l'extrémité antérieure (3a) de la diode.

## Description

La présente invention est relative à des perfectionnements aux plots lumineux du genre de ceux utilisés, notamment, pour baliser les routes.

Il existe différents types de plots utilisant des diodes électroluminescentes. Ainsi, on connaît des plots comportant une armature métallique présentant des logements dans lesquels les diodes ou autres dispositifs lumineux sont disposés.

De la façon connue, chaque diode est noyée dans une résine qui assure son maintien et sa protection étant donné que les véhicules peuvent rouler sur ces plots.

Comme les diodes sont noyées dans une résine, le rendement lumineux et le refroidissement de celles-ci laissent à désirer. Pour une bonne efficacité du dispositif de signalisation, il est donc nécessaire d'utiliser un nombre de plots relativement important ce qui augmente de coût de l'installation. Jusqu'à présent cet inconvénient était tolérable étant donné que ces plots étaient utilisés de façon relativement ponctuelle.

Actuellement, afin d'accroître la sécurité dans le domaine du transport automobile on envisage de plus en plus à baliser les voies à l'aide de dispositifs lumineux qui sont disposés, aussi, sur le côté de la voie. Dans cet esprit, on utilise depuis longtemps des dispositifs réfléchissants, mais l'expérience a montré que ces dispositifs avaient des limites : ils sont inefficaces si, par exemple, le véhicule a un éclairage défaillant ou si le dispositif est recouvert de projections de boue ou de neige.

La solution consistant à utiliser des plots lumineux du genre décrit ci-dessus semble, donc, meilleure mais elle est très onéreuse.

Le procédé de l'invention, qui permet d'apporter une solution aux problèmes évoqués ci-dessus, est remarquable en ce que la résine, qui assure le maintien de la diode dans son logement, ne recouvre pas l'extrémité antérieure de ladite diode.

L'invention sera mieux comprise par la description qui va suivre faite en se référant au dessin annexé à titre d'exemple indicatif, seulement, sur lequel :
- la figure 1 est une vue, partielle et en coupe, d'un plot connu ;
- la figure 2 est une vue, partielle , en coupe et à plus grande échelle, d'un plot conforme à l'invention.

En se reportant à la figure 1, on voit qu'un plot connu comporte un corps 1, présentant une bonne résistance mécanique présentant une pluralité de logements 2, débouchant à la périphérie externe dudit corps dans chacun desquels est logée une source lumineuse, telle qu'une diode 3.

Chaque diode 3 est noyée dans de la résine 4 assurant son maintien et sa protection.

Il ressort de ces explications que l'extrémité antérieure 3a de la diode est recouverte par une certaine épaisseur de résine qui absorbe une partie des rayons lumineux et nuit au rendement lumineux de l'ensemble.

Selon le procédé de l'invention, la masse de résine 4 ne recouvre pas l'extrémité antérieure 3a de la diode (fig.2) qui est située au plus près de la surface externe 1a du corps 1.

De cette façon, le rendement lumineux de chaque diode est considérablement augmenté ce qui permet, pour une efficacité égale, de réduire le nombre de diodes par plot ou le nombre de plots, d'où une économie substantielle.

À cela s'ajoute le fait que la chaleur dégagée par chaque diode est facilement évacuée par l'air ambiant en évitant des dilatations différentielles toujours préjudiciables à la longévité de chaque source lumineuse.

Il est à noter que ces plots ne sont pas destinés à être posés sur le sol et à subir le passage des véhicules. De ce fait et afin d'améliorer les qualités des plots, il est possible de faire dépasser l'extrémité antérieure des diodes.

## Revendications

1. Plot lumineux comportant un corps (1), ayant une bonne résistance mécanique et présentant des logements (2) renfermant des diodes (3) noyées dans une masse de résine (4), **caractérisé en ce que** la masse de résine ne recouvre pas l'extrémité antérieure (3a) de la diode.

2. Plot selon la revendication 1, **caractérisé en ce que** l'extrémité antérieure de la diode est située au plus près de la surface externe (1a) du corps.
